# FASCICULE DE BREVET EUROPEEN

(11) **EP 0 423 017 B1**
(45) Date de publication et mention de la délivrance du brevet: **04.05.1994**
(21) Numéro de dépôt: 90402804.0
(22) Date de dépôt: 09.10.1990
(51) Int. Cl.: A47C 1/034

(54) **Fauteuil de repos et de relaxation**
Ruhe- und Entspannungssessel
Chair for resting and relaxation

(30) Priorité: 11.10.1989 FR 8913273
(43) Date de publication de la demande: 17.04.1991
(73) Titulaire: Moine, Pierre, F-71290 Cuisery (FR)
(72) Inventeur: Moine, Pierre, F-71290 Cuisery (FR)
(74) Mandataire: Jolly, Jean-Pierre

(56) Documents cités:
- CH-A- 506 272
- GB-A- 2 171 898
- US-A- 2 132 525
- US-A- 3 179 466

## Description

L'invention concerne un fauteuil de repos et de relaxation conforme au préambule des revendications 1, 2 et 3.

On connaît par US-A-2 132 525 un fauteuil selon ce préambule comportant un siège, un dossier et un repose-pieds, le dossier et le repose-pieds étant articulés respectivement aux extrémités arrière et avant du siège. L'extrémité inférieure du dossier est mobile, guidée en mouvement rectiligne, le long d'un tube incliné solidaire du châssis du fauteuil. Un ensemble de bielles inférieures relie le dossier au repose-pieds. Un moyen de commande, de type manette, actionnée angulairement autorise le déplacement variable de l'extrémité inférieure du dossier, le long du tube de guidage. Le siège lors de son inclinaison se déplace vers l'avant. Le centre de gravité de l'ensemble du fauteuil et de la personne portée se déplace simultanément vers l'avant et vers le bas. En outre, la position couchée n'est pas permise dans cette cinématique de déplacement du siège.

Il est connu par CH-A-506 272 de déplacer l'extrémité inférieure du dossier d'un fauteuil le long d'un arc de cercle, mobile ou fixe, tandis que le siège se déplace vers l'avant (en roulement ou glissement). Une biellette inférieure relie la partie inférieure du dossier au repose-pieds. Lorsque le dossier s'incline en se déplacant sur l'arc, le repose-pieds s'oriente simultanément vers l'avant. Dans le cas où l'arc est fixe, solidaire du cadre du fauteuil, l'extrémité inférieure du dossier est guidée en deux points décalés angulairement de l'arc. L'arc est d'une dimension importante occupant environ la moitié du cadre du fauteuil. Le siège se déplace vers l'avant lors de l'inclinaison avec les mêmes inconvénients que précités, à savoir le basculement vers l'avant du centre de gravité, une inclinaison limitée du dossier ne permettant pas la position couchée horizontale et le mouvement décalé du siège relativement aux accoudoirs.

On connaît par US-A-3 179 466 un fauteuil dans lequel le siège et le dossier sont formés en une seule pièce,sensiblement à angle droit l'un de l'autre. Cet ensemble indéformable est monté articulé sur un axe horizontal solidaire du cadre du fauteuil. Un tel fauteuil n'autorise pas la position couchée des personnes.

L'invention vise à remédier à ces inconvénients en proposant un fauteuil de repos ou de relaxation conforme à l'enseignement des revendications 1, 2 ou 3.

L'ensemble des trois plans d'assise, de repose-pieds et de dossier forme donc un ensemble articulé en appui d'une part, sur l'axe du siège, et d'autre part, sur le profil de came par l'extrémité inférieure de dossier. La liaison entre le plan de repose-pieds et le plan de dossier et la courbure du profil de came sont déterminées pour obtenir des inclinaisons relatives des plans propices au repos et à la relaxation des personnes (variables selon celles-ci) lorsque l'extrémité du dossier se déplace sur le profil de came entre la position assise et la position couchée.

De plus, la position de l'axe du siège sur le cadre-support du fauteuil est également un paramètre important dans l'évolution des plans l'un par rapport à l'autre.

Ledit moyen de commande est avantageusement un vérin à fluide à double effet ou électrique disposé sous le siège, relié d'une part, à ce dernier et d'autre part, au dossier en un point proche de son extrémité inférieure. Le dossier reposant sur le profil de came, le raccourcissement ou l'allongement du vérin à une longueur déterminée, commandée par l'opérateur depuis une poignée d'actionnement sur le fauteuil, permet à l'extrémité inférieure du dossier de parcourir avec appui ledit profil de came. Dans le cas d'un vérin à gaz à double effet, il sera nécessaire d'assister le mouvement. Pour l'obtention de la position de relaxation il faudra naturellement s'appuyer sur le dossier mais l'effort musculaire en jeu pour la compression du vérin sera faible en raison du bras de levier favorable. Le retour en position assise se fera d'elle-même en libérant le dossier.

Le contact du dossier avec le profil de came peut être établi par des galets roulant sur ce dernier ou encore par des patins glissant sur celui-ci. Naturellement, le déplacement de l'extrémité en contact avec le profil de came, galets notamment, s'effectuera de façon guidée et par exemple sur glissière avec retenue supérieure en sorte d'éviter tout basculement du fauteuil vers l'avant sur l'axe de siège.

L'invention est illustrée ci-après à l'aide d'un exemple de réalisation et en référence au dessin annexé sur lequel:
La figure 1 est une vue en perspective d'un fauteuil selon l'invention et
La figure 2 est une vue schématique montrant la cinématique de liaison des plans d'assise, de repose-pieds et de dossier de ce fauteuil.

Comme représenté sur ces figures, le fauteuil selon l'invention comporte un dossier 1, un siège 3, un repose-pieds 5 et un cadre-support 7. A la figure 2, on a représenté seulement les plans des éléments de dossier, siège et repose-pieds qui peuvent être matérialisés par leurs cadres-supports rigides. Le repose-pieds 5 est monté rotatif sur le siège, étant articulé à son extrémité avant par un axe 9. De même, le dossier est articulé rotatif à l'extrémité arrière du siège par un axe 11. Une biellette 13 relie le dossier au repose-pieds, étant articulée par ses extrémités sur chacun d'eux.

L'ensemble de ces trois plans ainsi reliés est monté sur le cadre-support 7. Il est articulé à l'avant par le plan de siège sur un axe transversal 15 solidaire du cadre-support et vient en appui à l'arrière par l'extrémité inférieure du dossier sur un profil de came 17 également fixé au cadre-support. Ledit axe 15 transversal d'articulation, relié au plan de siège, est disposé légèrement à l'arrière de son plan médian transversal. L'extrémité inférieure du dossier comporte des galets 19 s'engageant en roulement sur le profil de came. Ces galets roulent dans une glissière conformée au profil de came et sont retenus au niveau supérieur par la glissière pour empêcher tout basculement du fauteuil vers l'avant. Un vérin électrique 21 (ou à gaz) disposé sous le siège, relie ce dernier au dossier. Ce vérin est articulé par ses extrémités, respectivement sur la partie avant (limitée à l'axe 15) du siège et sur la partie inférieure proche de l'extrémité du dossier. Il est commandé par l'utilisateur du siège depuis une manette aisément accessible en position de repos de façon à permettre de raccourcir ou rallonger à volonté sa course, faisant ainsi déplacer les galets d'extrémité du dossier sur le profil de came entre deux positions d'arrêt limites. La position limite arrière 23 correspond à la position assise (figure 2) et la position limite avant 25 à la position couchée (non représentée) dans laquelle en particulier les plans de siège et de dossier viennent en continuité l'un de l'autre selon une ligne sensiblement horizontale. Dans les positions intermédiaires de repos ou de relaxation, les galets circulent de façon variable sur le profil de came autorisant ainsi une multitude de positions possibles. On notera que le plan de siège est également mobile et qu'il s'incline selon la course du vérin. Cette inclinaison dépend aussi de la forme du profil de came et de son positionnement sur le cadre-support de même que du positionnement de l'axe 15 sur le cadre-support. L'inclinaison du siège est étudiée pour empêcher le glissement du corps sur le siège en position de relaxation. Dans cette ou ces positions il s'incline vers l'arrière assurant ainsi une bonne retenue du corps.

On peut également prévoir tel que revendiqué en 2 une possibilité de faire varier le positionnement de l'axe d'articulation transversal avant 15 sur le côté du siège, par exemple par un système à encliquetage rapide permettant des variations dans l'inclinaison du siège différentes, variations également fonction du profil de came choisi.

Ce qui précède montre bien les avantages du fauteuil selon l'invention dont tous les plans sont mobiles l'un relativement à l'autre. On notera tel que revendiqué en 3 que l'axe 15 et le profil de came 17 en raison de leur faible distance, peuvent être fixés sur un berceau monté rotatif et réglable angulairement en position sur le cadre-support ou côtés du fauteuil. On obtient alors une possibilité de faire varier l'inclinaison d'ensemble des plans du fauteuil, utile par exemple en avion où la pente en cours d'ascension peut être importante.

A noter également que le déplacement de l'extrémité inférieure du dossier sur le profil de came, au lieu d'être effectué par un vérin comme dans l'exemple, peut l'être par roulement adhérent (sur profil denté) des galets de dossier, sur le profil de came, ces galets étant mis et commandés en rotation par l'opérateur.

Des variantes de réalisation peuvent être imaginées dans le cadre des revendications ci-après.

## Revendications

1. Fauteuil de repos ou de relaxation comprenant un dossier (1), un siège (3) et un repose-pieds (5), le repose-pieds et le dossier étant articulés au siège respectivement à l'avant et à l'arrière de celui-ci, le repose-pieds et le dossier étant reliés par un agencement de biellette (13) sous le siège articulé par ses extrémités à ces derniers, l'extrémité inférieure du dossier étant déplaçable sur un moyen de guidage (17) par l'intermédiaire d'un moyen de commande (21), caractérisé en ce que le siège est monté articulé sur un axe transversal horizontal fixe (15) solidaire des côtés du cadre-support (7) du fauteuil et
en ce que ledit moyen de guidage (17) est un profil de came également solidaire du cadre-support du fauteuil, ledit moyen de commande (21) permettant de régler de façon variable l'inclinaison du fauteuil entre la position assise et la position couchée par déplacement de l'extrémité inférieure du dossier (19) sur ledit profil de came.

2. Fauteuil de repos ou de relaxation comprenant un dossier (1), un siège (3) et un repose-pieds (5), le repose-pieds et le dossier étant articulés au siège respectivement à l'avant et à l'arrière de celui-ci, le repose-pieds et le dossier étant reliés par un agencement de biellette (13) sous le siège articulé par ses extrémités à ces derniers, l'extrémité inférieure du dossier étant déplaçable sur un moyen de guidage (17) par l'intermédiaire d'un moyen de commande (21), caractérisé en ce que le siège est monté articulé sur un axe transversal horizontal (15) solidaire des côtés du cadre-support (7) du fauteuil,
en ce que ledit moyen de guidage (17) est un profil de came également solidaire du cadre-support du fauteuil et en ce que le positionnement de l'axe (15) sur le cadre-support est variable, par exemple par un système à encliquetage rapide permettant des variations dans l'inclinaison du siège différentes, variations également fonction du profil de came choisi,
ledit moyen de commande (21) permettant de régler de façon variable l'inclinaison du fauteuil entre la position assise et la position couchée par déplacement de l'extrémité inférieure du dossier (19) sur ledit profil de came.

3. Fauteuil de repos ou de relaxation comprenant un dossier (1), un siège (3) et un repose-pieds (5), le repose-pieds et le dossier étant articulés au siège respectivement à l'avant et à l'arrière de celui-ci, le repose-pieds et le dossier étant reliés par un agencement de biellette (13) sous le siège articulé par ses extrémités à ces derniers, l'extrémité inférieure du dossier étant déplaçable sur un moyen de guidage (17) par l'intermédiaire d'un moyen de commande (21), caractérisé en ce que le siège est monté articulé sur un axe transversal horizontal (15),
en ce que ledit moyen de guidage (17) est un profil de came et
en ce que ledit axe transversal (15) du fauteuil et le profil de came (17) sont fixés sur un berceau monté rotatif et réglable angulairement en position sur le cadre-support (7) ou côtés du fauteuil,
ledit moyen de commande (21) permettant de régler de façon variable l'inclinaison du fauteuil entre la position assise et la position couchée par déplacement de l'extrémité inférieure du dossier (19) sur ledit profil de came.

4. Fauteuil selon l'une des revendications 1 à 3, caractérisé en ce que ledit moyen de guidage (17) est un profil de came solidaire du cadre-support ou du berceau, la courbure du profil de came, la liaison (13) entre dossier et repose-pieds et le positionnement de l'axe (15) du siège relativement au cadre-support (7) ou du berceau étant déterminés dans leur ensemble pour permettre de régler de façon variable l'inclinaison des plans du fauteuil, du repose-pieds, du siège et du dossier, l'un relativement à l'autre, dans des positions propices à la relaxation et au repos des personnes, entre la position assise et la position couchée (dans laquelle les plans de siège et de dossier viennent en continuité l'un de l'autre horizontalement).

5. Fauteuil selon l'une des revendications précédentes, caractérisé en ce que l'extrémité inférieure du dossier comporte des galets (19) roulant sur ledit profil de came (17), ces galets étant retenus au niveau supérieur par exemple par une glissière conformée au profil de came, de façon à empêcher tout basculement du fauteuil sur l'axe (15) du siège.

6. Fauteuil selon l'une des revendications 1 à 4, caractérisé en ce que l'extrémité inférieure du dossier (1) comporte des patins glissant sur le profil de came (17), également retenus au niveau supérieur.

7. Fauteuil selon l'une des revendications précédentes, caractérisé en ce que ledit moyen de commande est un vérin à double effet à gaz (21), commandé et assisté en position par l'opérateur par exemple par une manette aisément accessible en position de repos sur le fauteuil.

8. Fauteuil selon l'une des revendications 1 à 6, caractérisé en ce que ledit moyen de commande est un vérin électrique (21).

9. Fauteuil selon la revendication 5 caractérisé en ce que les galets de roulement (19) sont commandés en rotation sur le profil de came (17).

## Patentansprüche

1. Ruhe- oder Entspannungssessel, der eine Rückenlehne (1), einen Sitz (3) und eine Fußstütze (5) aufweist, wobei die Fußstütze und die Rückenlehne vorne und hinten am Sitz gelenkig an diesem angebracht sind, wobei die Fußstütze und die Rückenlehne durch eine Gelenkstangenanordnung (13) unter dem Sitz verbunden sind, deren Enden gelenkig an letzteren angebracht sind, wobei das untere Ende der Rückenlehne auf einem Fürhrungselement (17) mit Hilfe eines Steuerungselementes (21) verschiebbar ist, dadurch gekennzeichnet, daß der Sitz gelenkig gelagert auf einer waagerechten Querachse (15) montiert ist, die mit den Seiten des Stützrahmen (7) des Sessels verbunden ist, und daß das besagte Führungselement (17) ein nockenförmiges Profil ist und ebenfalls mit dem Stützrahmen des Sessels verbunden ist, wobei das besagte Steuerungselement (21) auf variable Art und Weise erlaubt, die Neigung des Sessels zwischen der Sitz- und der Liegeposition durch Verschiebung des unteren Endes der Rückenlehne (19) auf dem besagten nockenförmigen Profil zu regulieren.

2. Ruhe- oder Entspannungssessel, der eine Rückenlehne (1), einen Sitz (3) und eine Fußstütze (5) aufweist, wobei die Fußstütze und die Rückenlehne vorne und hinten am Sitz gelenkig an diesem angebracht sind, wobei die Fußstütze und die Rückenlehne durch eine Gelenkstangenanordnung (13) unter dem Sitz verbunden sind, deren Enden gelenkig an letzteren angebracht sind, wobei das untere Ende der Rückenlehne auf einem Führungselement (17) mit Hilfe eines Steuerungselementes (21) verschiebbar ist, dadurch gekennzeichnet, daß der Sitz gelenkig gelargert auf einer waagerechten Querachse (15) montiert ist, die mit den Seiten des Stützrahmen (7) des Sessels verbunden ist, dadurch daß das besagte Führungselement (17) ein nockenförmiges Profil ist und ebenfalls mit dem Stützrahmen des Sessels verbunden ist, und dadurch, daß die Positionierung der Achse (15) auf dem Stützrahmen variabel ist, zum Beispiel mittels eines Systems mit einer Schnellsperrvorrichtung, welches verschiedene Variationen der Neigung des Sitzes erlaubt, Variationen, die ebenfalls von dem gewählten nockenförmigen Profil abhängen, wobei das besagte Steuerungselement (21) auf variable Art und Weise erlaubt, die Neigung des Sessels zwischen der Sitz- und der Liegeposition durch Verschiebung des unteren Endes der Rückenlehne (19) auf dem besagten nockenförmigen Profil zu regulieren.

3. Ruhe oder Entspannungssessel, der eine Rückenlehne (1), einen Sitz (3) und eine Fußstütze (5) aufweist, wobei die Fußstütze und die Rückenlehne vorne und hinten am Sitz gelenkig an diesem angebracht sind, wobei die Fußstütze und die Rückenlehne durch eine Gelenkstangenanordnung (13) unter dem Sitz verbunden sind, deren Enden gelenkig an letzteren angebracht sind, wobei das untere Ende der Rückenlehne auf einem Führungselement (17) mit Hilfe eines Steuerungselementes (21) verschiebbar ist, dadurch gekennzeichnet, daß der Sitz gelenkig gelagert auf einer waagerechten Querachse (15) montiert ist, daß das besagte Führungselement (17) ein nockenförmiges Profil ist, und daß die besagte Querachse (15) des Sessels und das nockenförmige Profil auf einem Schlitten befestigt sind, der drehbar gelagert und im Winkel verstellbar auf dem Stützrahmen (7) oder den Seiten des Sessels montiert ist, wobei das besagte Steuerungselement (21) auf variable Art und Weise erlaubt, die Neigung des Sessels zwischen der Sitz- und der Liegeposition durch Verschiebung des unteren Endes der Rückenlehne (19) auf dem besagten nockenförmigen Profil zu regulieren.

4. Sessel nach einem der Ansprüche 1 bis 3, dadurch gekennzeichnet, daß das besagte Führungselement (17) ein nockenförmiges Profil ist, welches mit dem Stützrahmen oder dem Schlitten verbunden ist, wobei die Krümmung des nockenförmigen Profils, die Verbindung (13) zwischen Rückenlehne und Fußstütze sowie die Positionierung der Achse (15) des Sitzes in Bezug auf den Stützrahmen (7) oder den Schlitten im ihrer Gesamtheit festgelegt sind, um zu erlauben, auf variable Art und Weise die Neigung der Flächen des Sessels, der Fußstütze, des Sitzes und der Rückenlehne, in Bezug aufeinander in für die Entspannung und das Ruhen von Personen günstige Positionen zu bringen, zwischen der Sitz- und der Liegeposition (bei welcher die Flächen des Sitzes und der Rückenlehne waagerecht fortlaufend ineinander übergehen).

5. Sessel nach einem der vorhergehenden Ansprüche, dadurch gekennzeichnet, daß das untere Ende der Rückenlehne Rollen (19) aufweist und auf besagtem nockenförmigen Profil (17) rollt, wobei diese Rollen, zum Beispiel durch eine dem nockenförmigen Profil angepaßte Laufschiene, auf dem oberen Niveau zurückgehalten werden, so daß jedes Kippen des Sessels auf der Achse (15) des Sitzes verhindert wird.

6. Sessel nach einem der Ansprüche 1 bis 4, dadurch gekennzeichnet, daß das untere Ende der Rückenlehne (1) Gleitkufen beinhaltet und auf besagtem nockenförmigen Profil (17) gleitet, wobei diese Gleitkufen ebenfalls auf dem oberen Niveau zurückgehalten werden.

7. Sessel nach einem der vorhergehenden Ansprüche, dadurch gekennzeichnet, daß das besagte Steuerungselement ein Gaszylinder (21) mit Doppelwirkung ist, der vom Bediener gesteuert und, zum Beispiel mittels eines Bedienungshebels, der im Ruheposition auf dem Sessel leicht erreichbar ist, in Position gebracht wird.

8. Sessel nach einem der Ansprüche 1 bis 6, dadurch gekennzeichnet, daß das besagte Steuerungselement ein elektrisch angetriebener Zylinder (21) ist.

9. Sessel nach Anspruch 5, dadurch gekennzeichnet, daß die Rollen (19) auf dem nockenförmigen Profil (17) in Rotation versetzt werden.

## Claims

1. Chair for resting or relaxation, comprising a back rest (1), a seat (3) and a foot rest (5), the foot rest and the back rest being articulated with respect to the seat at the front and rear respectively thereof, the foot rest and the back rest being connected by a connecting rod arrangement (13) under the seat, articulated at its extremities with respect to these, the lower extremity of the back rest being displaceable along a guiding means (17) by means of control means (21), characterised in that the seat is mounted in an articulated manner on a fixed horizontal transverse axle (15) which is integral with the sides of the supporting frame (7) of the chair, and in that said guiding means (17) is a cam profile which is also integral with the supporting frame of the chair, said control means (21) allowing variable adjustment of the reclining of the chair between the sitting position and the reclining position by displacement of the lower extremity of the back rest (19) along said cam profile.

2. Chair for resting or relaxation comprising a back rest (1), a seat (3) and a foot rest (5), the foot rest and the back rest being articulated with respect to the seat at the front and rear respectively thereof, the foot rest and the back rest being connected by a connecting rod arrangement (13) under the seat, articulated at its extremities with respect to these, the lower extremity of the back rest being displaceable along a guiding means (17) by means of a control means (21), characterised in that the seat is mounted in an articulated manner on a horizontal transverse axle (15) which is integral with the sides of the supporting frame (7) of the chair, in that said guiding means (17) is a cam profile which is also integral with the supporting frame (7) of the chair, and in that the positioning of the axle (15) on the supporting frame is variable, for example by a rapid latching system allowing different variations in the reclining of the seat, and also of the functioning of the selected cam profile, said control means (21) allowing variable adjustment of the reclining of the chair between the seated position and the reclining position by displacement of the lower extremity of the back rest (19) along said cam profile.

3. Chair for resting or relaxation comprising a back rest (1), a seat (3) and a foot rest (5), the foot rest and the back rest being articulated with respect to the seat at the front and rear respectively thereof, the foot rest and the back rest being connected by a connecting rod arrangement (13) under the seat, articulated at its extremities with respect to these, the lower extremity of the back rest being displaceable on a guiding means (17) by means of a control means (21), characterised in that the seat is mounted in an articulated manner on a horizontal transverse axle (15), in that said guiding means (17) is a cam profile, and in that said transverse axle (15) of the chair, and the cam profile (17) are fixed to a cradle which is mounted so as to be rotatable and angularly adjustable in position on the supporting frame (7) or the sides of the chair, said control means (21) allowing variable adjustment of the reclining of the chair between the seated position and the reclining position by displacement of the lower extremity of the back rest (19) on said cam profile.

4. Chair according to one of claims 1 to 3, characterised in that said guiding means (17) is a cam profile integral with the supporting frame or with the cradle, the curvature of the cam profile, the connection (13) between the back rest and the foot rest and the positioning of the axle (15) of the seat with respect to the supporting frame (7) or to the cradle being determined as a whole in order to allow variable adjustment of the reclining of the planes of the chair, of the foot rest, of the seat and of the back rest with respect to one another in positions favourable for personal relaxation and rest, between the seated and the reclining position (in which the planes of the seat and the back rest are horizontally continuous).

5. Chair according to one of the previous claims, characterised in that the lower extremity of the seat comprises rollers (19) rolling on said cam profile (17), these rollers being retained at the upper level by, for example, a runner corresponding to the cam profile in a manner such as to prevent any rocking of the chair on the axle (15) of the seat.

6. Chair according to one of claims 1 to 4, characterised in that the lower extremity of the back rest (1) comprises shoes which slide on the cam profile (17), also retained at the upper level.

7. Chair according to one of the previous claims, characterised in that said control means is a dual effect gas jack (21) controlled and assisted in position by the operator, for example by an operating handle which is easily reachable in the reclining position on the chair.

8. Chair according to one of claims 1 to 6, characterised in that said control means is an electric jack (21).

9. Chair according to claim 5 characterised in that the rolling rollers (19) are controlled in rotation on the cam profile (17).
